# EUROPÄISCHE PATENTSCHRIFT

(11) **EP 4 208 920 B1**
(45) Veröffentlichungstag und Bekanntmachung des Hinweises auf die Patenterteilung: **12.11.2025**
(21) Anmeldenummer: 21743105.5
(22) Anmeldetag: 07.07.2021
(51) Int. Cl.: H01R 4/70, H01R 4/02, H01R 4/36, H01R 11/28, H01R 4/62, H01R 11/26

(54) **ELEKTRISCHE VERBINDUNG FÜR KRAFTFAHRZEUGLEITUNG**
ELECTRIC CONNECTION FOR MOTOR VEHICLE LINE
CONNEXION ÉLECTRIQUE POUR LIGNE DE VÉHICULE AUTOMOBILE

(30) Priorität: 02.09.2020 DE 102020122901
(43) Veröffentlichungstag der Anmeldung: 12.07.2023
(73) Patentinhaber: Auto-Kabel Management GmbH, 79688 Hausen i.W. (DE)
(72) Erfinder: KASZUBOWSKI, Franz-Heinz, 41849 Wassenberg (DE); ATTARZADEH, Amir Hossein, 41179 Mönchengladbach (DE)
(74) Vertreter: Cohausz & Florack
(86) Internationale Anmeldenummer: PCT/EP2021/068851
(87) Internationale Veröffentlichungsnummer: WO 2022/048813

(56) Entgegenhaltungen:
- WO-A2-2009/098412
- WO-A2-2009/098412
- DE-A1- 10 249 918
- DE-A1- 10 249 918
- DE-A1- 102006 050 708
- DE-A1- 102006 050 708
- DE-A1- 102013 017 660
- DE-A1- 102013 017 660
- DE-A1- 102014 012 489
- DE-A1- 102014 012 489

## Beschreibung

Der Gegenstand betrifft eine elektrische Verbindung, insbesondere eine Verbindung zwischen einem Anschlussteil und einem Flachteil.

In der elektrischen Verbindungstechnik, insbesondere in automotiven Anwendungen, ist es üblich, lösbare Verbindungen zwischen zwei elektrischen Leitern über einen an einen der Leiter angeordneten Bolzen zu realisieren. Ein Bolzen ist dabei auf einer ebenen Oberfläche eines der Leiter angeordnet und dient zum Verschrauben mit dem anderen Leiter. Die Anordnung eines Bolzens an einem Leiter kann einerseits als Durchsteckbolzen durch eine Bohrung in dem Leiter oder als Schweißbolzen erfolgen. Ein Schweißbolzen wird dabei auf einer flachen Oberfläche eines Leiters, beispielsweise mittels Reibschweißen, insbesondere Rotationsreibschweißen, verschweißt. Anschließend kann der zweite Leiter auf den verschweißten Bolzen aufgesteckt und mit dem ersten Leiter über eine an dem Bolzen angeschraubte Mutter verschraubt werden. Die Leiter werden über die Anpresskraft der Mutter gegeneinander gepresst und ein elektrisch leitender Pfad zwischen den Leitern bildet primär über ihre unmittelbare Kontaktfläche als auch über den Bolzen.

Der Leiter, auf den der Bolzen aufgeschweißt ist, ist in der Regel ein Flachteil, insbesondere ein Flachleiter oder ein elektrisches Anbauteil mit einer flachen Oberfläche. Im Bereich der Energieleitungen werden in der Regel Kupferleiter eingesetzt. Aluminium Leiter sind ebenfalls möglich. Um am Übergang zwischen dem Leiter und dem Bolzen Kontaktkorrosion zu vermeiden und so eine langlebige stabile Verbindung zu gewährleisten, wird der Bolzen in der Regel aus dem gleichen Material gefertigt, wie der Leiter. Bei Alu Verbindungen sollten die Verbindung gegenüber Umwelteinflüssen geschützt werden, so dass sie gegenüber Kontaktkorrosion geschützt sind. Dies ist in der Regel Kupfer, so dass sowohl Bolzen als auch Leiter aus Kupfer oder einer Kupferlegierung gebildet sind.

Zwar hat Kupfer eine sehr gute elektrische und thermische Leitfähigkeit, was für die Verbindung an sich vorteilhaft ist, jedoch ist Kupfer relativ duktil. Das bedeutet, dass beim Verschrauben des zweiten Leiters über den Bolzen mit dem ersten Leiter das Anzugmoment der Mutter nicht zu groß werden darf. Ist ein hohes Anzugmoment gefordert, besteht stets die Gefahr, dass sich das Gewinde des Bolzens abschert. Auch bei dynamischen Belastungen im Dauerbetrieb können derartige Scherkräfte an dem Gewinde auftreten, dass dieses abschert. Dies ist insbesondere bei der Verwendung von Kupfer problematisch.

Die WO 2009/098412 A2 offenbart eine Verbindung des Standes der Technik gemäß dem Oberbegriff des Anspruchs 1.

Dem Gegenstand lag somit die Aufgabe zugrunde, eine elektrische Verbindung zur Verfügung zu stellen, welche bei gleichbleibender elektrischer Güte erhöhte mechanische Anforderung erfüllt.

Diese Aufgabe wird durch eine Verbindung nach Anspruch 1 gelöst.

Die Verbindung umfasst zumindest ein Anschlussteil. Ein solches Anschlussteil kann als Band oder Blech geformt sein. Das Anschlussteil ist dabei insbesondere ein Flachleiter oder ein flacher Bereich eines Rundleiters. Beispielsweise kann ein Rundleiter an einer Stirnseite oder in seinem Verlauf abgeflacht sein. Die Abflachung kann beispielsweise durch Schmieden, Stauchen oder dergleichen eingebracht sein.

Auch ist es möglich, dass das Anschlussteil nicht aus einem Vollmaterial, insbesondere einer einzigen Litze eines Leiters gebildet ist, sondern auch aus einem Geflecht oder Gewebe oder einem Multilitzenleiter. Hierbei kann in das Geflecht, Gewebe oder die Litzen durch entsprechende Umformungsverfahren wie Stauchen, Pressen, Schweißen oder dergleichen ein flacher Bereich geformt werden. An einem Gewebeband kann durch beispielsweise Schweißen und/oder Kompaktieren ein im Wesentlichen einschlussfreier Bereich geformt werden, der sich wie ein Vollmaterial bearbeiten lässt, insbesondere auf dem eine Hülse aufgebracht werden kann.

Für eine elektrische Verbindung des Anschlussteils mit einem weiteren Anschlussteil, beispielsweise einem Leiter oder dergleichen, wird nun vorgeschlagen, dass eine elektrisch leitfähige, insbesondere metallische Hülse vorgesehen ist. Die Hülse ist mit dem Anschlussteil stoffschlüssig verbunden. Die Hülse hat eine in ihrer Längsrichtung verlaufende Durchgangsöffnung. Die Hülse wird mit dem Anschlussteil insbesondere derart verbunden, dass die Längsrichtung der Hülse quer zur Längsrichtung des Anschlussteils verläuft. Insbesondere verläuft die Längsrichtung der Hülse parallel zur Flächennormalen der Fläche des Anschlussteils, auf welcher die Hülse aufgebracht wird.

Für eine mechanische Verbindung zwischen dem Anschlussteil und dem weiteren Anschlussteil, beispielsweise einem Leiter, ist neben der Hülse ein Bolzen vorgesehen. Der Bolzen ist mit der Hülse verbunden und weist einen Bolzenschaft und einen Bolzenkopf auf. Während die Hülse stoffschlüssig mit dem Anschlussteil verbunden ist, ist der Bolzen mit seinem Bolzenschaft in Längsrichtung in der Durchgangsöffnung der Hülse verpresst. Erfindungsgemäß liegt die äußere Mantelfläche des Bolzenschaftes in unmittelbarem Kontakt an der inneren Mantelfläche der Durchgangsöffnung an. Hierbei ist es möglich, dass beim Einschieben des Bolzens in die Durchgangsöffnung ein Kraft-/oder Formschluss gebildet wird. Insbesondere kann der Bolzen auch derart in die Durchgangsöffnung getrieben werden, dass sich der Querschnitt der Durchgangsöffnung durch das Eintreiben des Bolzens gegenüber seinem Ursprungszustand verändert. Der Bolzen verformt dabei die innere Mantelfläche der Durchgangsöffnung plastisch.

Die Hülse hat an ihrem einen stirnseitigen Ende ein Rücksprung, welcher zur Aufnahme des Bolzenkopfes gebildet ist. Wenn der Bolzen in die Hülse eingeschoben ist, d.h. mit seinem Bolzenschaft in der Durchgangsöffnung eingeschoben ist, liegt der Bolzenkopf im Rücksprung an dem stirnseitigen Ende. Der Rücksprung hat eine Erstreckung in Längsrichtung in die Hülse hinein, welche bevorzugt größer ist, als die Erstreckung des Bolzenkopfes in Längsrichtung des Bolzens. Somit wird der Bolzenkopf vollständig in dem Rücksprung aufgenommen.

Die Hülse ist anschließend mit ihrer an dem stirnseitigen Ende liegenden Stirnfläche stoffschlüssig mit dem Anschlussteil verbunden. Durch den Rücksprung wird der Bolzen vollständig in der Hülse aufgenommen und die an dem stirnseitigen Ende liegende Stirnfläche kann plan sein. Die durch diese Stirnfläche gebildete Ebene dient als Anschlussebene zur stoffschlüssigen Verbindung mit dem Anschlussteil.

Der so in der Hülse aufgenommene Bolzen dient zur Kraftaufnahme einer Anzugskraft beim Verklemmen des zweiten Anschlussteils zwischen der dem Rücksprung gegenüberliegenden Stirnseite der Hülse und einer an dem Bolzen angeschraubten Mutter. Ein elektrischer Pfad zwischen den dann verschraubten Anschlussteilen erfolgt von dem gegenständlichen Anschlussteil über die Hülse auf das mit der Hülse verklemmte zweite Anschlussteil. Das zweite Anschlussteil kann entsprechend der obigen Ausführungen zum ersten Anschlussteil gebildet sein, wobei in der Abflachung oder in dem flachen Bereich eine Durchgangsöffnung vorgesehen ist, in die der Bolzen mit seinem Bolzenschaft eingesteckt werden kann.

Der Bolzen zusammen mit der Hülse bildet somit ein Befestigungsmittel für ein zweites Anschlussteil an dem ersten Anschlussteil.

Gemäß einem Ausführungsbeispiel wird vorgeschlagen, dass der Bolzen mit seinem kragenförmig, radial nach außen auskragenden Bolzenkopf zumindest teilweise umlaufend an einer umlaufenden Schulter in dem Rücksprung der Hülse gelagert ist. Die Schulter ist in der Art eines Falzes im Rücksprung der Hülse gebildet. Der Bolzenkopf ragt radial zur Längsrichtung des Bolzens nach außen, insbesondere umlaufend. Der Querschnitt des Bolzenkopfes ist bevorzugt rund, kann aber auch mehreckig, insbesondere sechs- oder achteckig sein. Der Querschnitt des Rücksprungs kann an den Querschnitt des Bolzens angepasst sein. Insbesondere bei einem mehreckigen Bolzenkopf kann hierdurch der Bolzen in der Hülse gegenüber einem um die Längsachse laufenden Drehmoment gesichert sein. Hierdurch kann ein Verschrauben eines Anschlussteils mit der Hülse über den Bolzen vereinfacht sein.

Der an dem stirnseitigen Ende der Hülse angeordnete Rücksprung umschließt die Durchgangsöffnung bevorzugt vollständig. Somit kann der Bolzenkopf vollständig in den Rücksprung eingesteckt werden und der Bolzenkopf ragt nicht mehr über das stirnseitige Ende der Hülse hinaus.

Gemäß einem Ausführungsbeispiel wird vorgeschlagen, dass der Bolzenschaft mit seinem Schaftende an einem zum Rücksprung distalen Ende der Hülse aus der Durchgangsöffnung heraus ragt. Dieses herausragende Ende dient zur Befestigung eines zweiten Anschlussteils an der Hülse und mithin dem ersten Anschlussteil. Der Bolzenschaft kann einen einheitlichen Querschnitt über seine Längsachse haben oder unterschiedliche Querschnitte. So ist es möglich, dass der Bolzenschaft in dem Bereich, in dem er in die Durchgangsöffnung eingesteckt ist, Bereiche mit unterschiedlichen radialen Auskragungen aufweist. Die Durchgangsöffnung kann hierzu korrespondierend sein und insbesondere einen korrespondierenden Öffnungsquerschnitt haben. Somit kann der Bolzenschaft im Bereich der Durchgangsöffnung formschlüssig aufgenommen sein.

Gemäß einem Ausführungsbeispiel wird vorgeschlagen, dass ein Schaftende des Bolzens ein Gewinde aufweist, insbesondere dass das Gewinde bis in die Durchgangsöffnung hinein ragt. Über dieses Gewinde kann der Bolzen mit einem zweiten Anschlussteil verschraubt werden. Insbesondere kann mittels einer Mutter das zweite Anschlussteil gegen die Stirnseite der Hülse gepresst werden.

Wie bereits erwähnt, kann der Bolzenschaft formschlüssig in der Durchgangsöffnung aufgenommen werden. Hierzu ist der Bolzen gemäß einem Ausführungsbeispiel zumindest abschnittsweise gerändelt. Der gerändelte Teil hat in Längsrichtung des Bolzenschafts verlaufende Vor- und Rücksprünge. Der gerändelte Teil des Bolzenschaftes ist bevorzugt mittels Presspassung in die Durchgangsöffnung eingepresst. Dabei kann ein plastisches Verformen der inneren Mantelfläche der Durchgangsöffnung erfolgen.

Wie bereits erläutert, ist es bevorzugt, wenn der Bolzen in der Hülse verdrehsicher gelagert ist. Dies kann insbesondere durch das Einpressen des Bolzenschaftes in die Durchgangsöffnung erfolgen.

Gemäß einem Ausführungsbeispiel wird vorgeschlagen, dass der Bolzenkopf in Längsrichtung mit einem Abstand zu der Stirnfläche in dem Rücksprung angeordnet ist. Hierdurch wird erreicht, dass einerseits die Stirnfläche plan mit dem Anschlussteil verschweißt werden kann und andererseits im verschweißten Zustand der Bolzenkopf nicht im unmittelbaren Kontakt mit dem Anschlussteil ist.

Die Hülse ist insbesondere aus einem Kupferwerkstoff gebildet und der Bolzen aus Stahlwerkstoff. Vorzugsweise ist die Hülse aus einem Werkstoff gebildet, der duktiler ist, als der Werkstoff des Bolzens. Die Kombination Kupfer und Stahl hat sich jedoch als vorteilhaft herausgestellt. Dadurch, dass der Bolzen weniger duktil ist als die Hülse, bietet er an seinem Gewinde auch einen höheren Widerstand gegenüber Abscheren des Gewindes beim Verschrauben, als wenn der Bolzen aus dem Werkstoff der Hülse geformt wäre. Der Bolzen kann somit mit einem höheren Anzugmoment verschraubt werden, insbesondere kann eine auf dem Gewinde des Bolzens aufgeschraubte Mutter mit einem höheren Anzugsmoment angezogen werden, als wenn der Bolzen aus dem Material der Hülse geformt wäre.

Gemäß einem Ausführungsbeispiel wird vorgeschlagen, dass die Hülse mit der an dem stirnseitigen Ende liegenden Stirnfläche mit dem Anschlussteil reibverschweißt, insbesondere vollständig reibverschweißt ist. Hierbei kann insbesondere ein Rotationsreibschweißen verwendet werden. Die Hülse kann bevorzugt einen Bereich mit unterschiedlichen radialen Ausdehnungen aufweisen. Insbesondere kann der Außenquerschnitt mehreckig sein, so dass ein Reibschweißwerkzeug mit einem hohen Drehmoment ein Reibverschweißen ermöglicht. Die Hülse muss dabei nicht in dem Reibschweißwerkzeug mittels radial nach innen weisenden Anpresskräften gehalten werden, sondern vielmehr kann die Energie auf die äußere Mantelfläche der Hülse über den Formschluss zwischen Hülse und Reibschweißwerkzeug eingebracht werden.

Gemäß der Erfindung wird vorgeschlagen, dass ein Verbindungsteil mit einer Öffnung über den Bolzenschaft gelegt ist. Das Verbindungsteil ist zuvor auch als zweites Anschlussteil beschrieben worden. Das Verbindungsteil kann entsprechend der obigen Beschreibung des ersten Anschlussteils gebildet sein. Insbesondere hat das Verbindungsteil einen flachen Bereich oder eine Abflachung mit der Öffnung. Mit einer an dem Bolzenschaft gelagerten Mutter ist das Verbindungsteil an der Hülse verklemmt. Hierbei kann die Mutter mit einem Anzugsmoment an dem Bolzenschaft angeschraubt werden. Über die Mutter wird das Verbindungsteil mit der Hülse verklemmt. Das Verbindungsteil ist mit dem zum Rücksprung distalen Ende der Hülse in unmittelbarem Kontakt. Ein elektrischer Pfad zwischen Anschlussteil und Verbindungsteil wird unmittelbar über die Hülse gewährleistet.

Gemäß der Erfindung wird vorgeschlagen, dass das Anschlussteil, die Hülse und der Bolzen sowie das Verbindungsteil in einem gemeinsamen Gehäuse gekapselt sind, wobei das Anschlussteil und das Verbindungsteil feuchtigkeitsdicht aus dem Gehäuse herausgeführt sind.

Nachfolgend wird der Gegenstand anhand einer Ausführungsbeispiele zeigenden Zeichnung näher erläutert. In der Zeichnung zeigen:
- Fig. 1a-d: verschiedene Anschlussteile gemäß Ausführungsbeispielen;
- Fig. 2a, b: Ansichten von Hülsen gemäß Ausführungsbeispielen;
- Fig. 3a-c: Draufsichten auf stirnseitige Hülsen mit Rücksprüngen gemäß Ausführungsbeispielen;
- Fig. 4: eine Ansicht eines Bolzens gemäß einem Ausführungsbeispiel;
- Fig. 5a, b: Draufsichten auf Bolzenköpfe gemäß Ausführungsbeispielen;
- Fig. 6a-c: Querschnitte von Bolzenschaften gemäß Ausführungsbeispielen;
- Fig. 7a-c: die Herstellung einer Verbindung gemäß einem Ausführungsbeispiel.

Fig. 1a zeigt ein erstes Anschlussteil gemäß einem Ausführungsbeispiel. Das Anschlussteil 2 ist im gezeigten Beispiel ein Flachleiter. Das Anschlussteil in allen hier vorgestellten Varianten kann aus einem Kupferwerkstoff oder einem Aluminiumwerkstoff gebildet sein.

Das Anschlussteil 2 hat eine Längsachse 4, eine Hochachse 6 sowie eine Querachse 8. Das Anschlussteil 2 kann eine oder mehrere flache Anschlussflächen aufweisen, die insbesondere parallel zu einer durch zwei der Achsen 4-8 aufgespannten Ebene verläuft.

Das Anschlussteil 2 gemäß der Fig. 1b kann als Rundleiter geformt sein. An einem stirnseitigen Ende oder im Verlaufe des Leiters kann ein Anschlussbereich 10 vorgesehen sein. Der Anschlussbereich 10 kann als Abflachung gebildet sein. Insbesondere ist der Anschlussbereich 10 durch Stauchen oder Pressen aus dem Rundleiter geformt.

Fig. 1c zeigt ein Anschlussteil 2 als Litzenleiter, wobei auch hier ein Anschlussbereich 10 stirnseitigen Ende geformt ist. Die Litzen können im Anschlussbereich 10 kompaktiert und insbesondere miteinander verschweißt oder verlötet sein.

Fig. 1d zeigt ein Anschlussteil 2 als Geflechtband. Der Anschlussbereich 10 kann im Verlauf des Geflechtsbands oder an einem stirnseitigen Ende geformt sein. Die Litzen des Geflechts können im Anschlussbereich 10 miteinander gefügt, insbesondere untereinander stoffschlüssig verbunden sein, beispielsweise mittels Ultraschallverschweißen oder Widerstandsschweißen. Die zu den Ausführungsbeispielen gemäß Fig. 1a-d beschriebenen Ausgestaltungen können beliebig für verschiedene Anschlussteile 2 kombiniert werden.

Zur Verbindung eines Anschlussteils 2 mit einem Verbindungsteil wird nunmehr eine Hülse vorgeschlagen.

Fig. 2a zeigt eine Hülse 12. Die Hülse 12 hat eine Längsachse 14. Die Hülse 12 hat eine Durchgangsöffnung 16. Die Durchgangsöffnung 16 erstreckt sich von einem ersten stirnseitigen Ende 18a hin zu einem zweiten stirnseitigen Ende 18b. Die Längsachse 14 erstreckt sich zwischen den beiden stirnseitigen Enden 18a, b. Im Bereich eines stirnseitigen Endes 18a hat die Hülse 12 einen Rücksprung 20. Der Rücksprung 20 ist bevorzugt umlaufend umrandet von der äußeren Mantelfläche der Hülse 12. Im Bereich des Rücksprungs 20, insbesondere zentrisch im Rücksprung 20 ist die Durchgangsöffnung 16 vorgesehen.

Fig. 2b zeigt die Hülse 12 in einem Längsschnitt. Der Rücksprung 20 ist zu erkennen. Auch ist zu erkennen, dass die Hülse 12 den Rücksprung 20 umlaufend einfasst. Die Durchgangsöffnung 16 verläuft vom Rücksprung 20 hin zu dem stirnseitigen Ende 18b.

Die Hülse 12 ist bevorzugt aus einem Kupferwerkstoff oder Aluminiumwerkstoff. Insbesondere ist Hülse 12 aus dem gleichen Werkstoff, wie das Anschlussteil 2. Werkstoffe können insbesondere Legierungen sein, so wie beispielsweise Messing als Kupferlegierung.

Die äußere Mantelfläche als auch der Querschnitt des Rücksprungs 20 sowie der Durchgangsöffnung 16 kann rund oder eckig, insbesondere kreisrund, elliptisch oder mehreckig geformt sein.

Die Fig. 3a-c zeigen verschiedene Ausführungsbeispiele der Hülse in einer Draufsicht. In der Fig. 3a ist die äußere Mantelfläche der Hülse 12 achteckig. Der Rücksprung 20 ist in seinem Querschnitt hieran angepasst und ebenfalls achteckig. Innerhalb des Rücksprungs 20 ist die Durchgangsöffnung 16 mit einem runden Querschnitt angeordnet.

Fig. 3b zeigt ein weiteres Ausführungsbeispiel, bei dem die äußere Mantelfläche der Hülse 12 als auch der Rücksprung 20 rund, insbesondere kreisrund sind. Die Durchgangsöffnung 16 innerhalb des Rücksprungs 20 ist hingegen sechseckig geformt.

Fig. 3c zeigt im Gegensatz zur Fig. 3b die Durchgangsöffnung 16 mit einem sternförmigen Querschnitt. Die unterschiedlichsten Formen sind miteinander kombinierbar.

Fig. 4 zeigt einen Bolzen 22. Der Bolzen 22 hat eine Längsachse 24. Der Bolzen 22 hat einen Bolzenkopf 26 sowie einen Bolzenschaft 28. Der Bolzenschaft 28 erstreckt sich entlang der Längsachse 24. Der Bolzenschaft 28 kann einen ersten Bereich 28a und einen zweiten Bereich 28b aufweisen. Der erste Bereich 28a wird vorzugsweise in die Durchgangsöffnung 16 eingeschoben und der zweite Bereich 28b ragt über das stirnseitige Ende 18b hinaus. Im Bereich 28a kann der Bolzenschaft 28 in Richtung der Längsachse 24 gerändelt sein, wohingegen der Bereich 28b der Bolzenschaft 28 ein Gewinde aufweisen kann.

Der Bolzenkopf 26 kann in seinem Querschnitt, wie er in den Fig. 5a und b dargestellt ist, einem Querschnitt des Rücksprungs 20 angepasst sein. So zeigt Fig. 5a einen Bolzenkopf 26 mit einem achteckigen Querschnitt, wohingegen Fig. 5b einen Bolzenkopf 26 mit einem sternförmigen Querschnitt zeigt. Diese und andere Querschnitte sind denkbar. Die Querschnitte von Bolzenkopf 26 und Rücksprung 20 können kongruent zueinander sein, so dass der Bolzenkopf 26 formschlüssig im Rücksprung 20 aufgenommen werden kann. Dieser Formschluss führt zu einer Verdrehsicherung des Bolzens 22 in der Durchgangsöffnung 16, so dass der Bolzen 22 an der Hülse 12 über das Gewinde im Bereich 28b verschraubt werden kann.

Neben verschiedenen Querschnitten des Bolzenkopfes gemäß den Fig. 5a, b kann auch der Bolzenschaft 28, insbesondere im Bereich 28a ein Querschnitt aufweisen, der nicht kreisrund ist. So zeigt Fig. 6a einen Bolzenschaft 22 im Bereich 28a, der oval ist. Fig. 6b zeigt einen Bolzenschaft 22 in einem Querschnitt im Bereich 28a, der dreieckig ist und Fig. 6c zeigt einen entsprechenden viereckigen Querschnitt.

Die Durchgangsöffnung 16 als auch der Querschnitt des Bolzenschaftes 22 im Bereich 28a kann kongruent zueinander sein. Auch ist es möglich, dass die Rändelung im Bereich 28a so ist, dass ihr maximaler Durchmesser etwas größer ist, als der Durchmesser der Durchgangsöffnung 16, so dass wenn der Bolzen 22 in die Durchgangsöffnung 16 geschoben wird, eine Presspassung zwischen dem Bolzen 26 im Bereich 28a und der Durchgangsöffnung 16 gebildet wird. Hierbei kann die Rändelung zu einer plastischen Verformung der inneren Mantelfläche der Durchgangsöffnung 16 führen.

Die Fig. 7a-c zeigen das Herstellen einer gegenständlichen Verbindung. Zunächst (Fig. 7a) wird der Bolzen 22 in die Hülse 12 eingeschoben, so dass der Bolzenkopf 26 im Rücksprung 20 versenkt wird. Der Bolzenschaft 28 ist mit seinem Bereich 28a innerhalb der Durchgangsöffnung 16, wohingegen der Bolzenschaft 28 in seinem Bereich 28b aus dem stirnseitigen Ende 18b der Hülse 12 hinausragt.

Nachdem der Bolzen 22 in die Durchgangsöffnung 16 eingeschoben wurde , wird die Hülse 12 mit dem Anschlussteil 2 im Bereich des stirnseitigen Endes 18a stoffschlüssig verbunden, insbesondere verschweißt (Fig 7b). Hierbei kann ein Schweißwerkzeug die Hülse 12 mittels Reibschweißen gegen den Anschlussbereich 10 pressen und durch die eingebrachte Rotationsenergie ein Aufschmelzen der Fügepartner bewirken. Auch kann ein Widerstandsschweißen erfolgen.

Nachdem die Hülse 12 auf dem Anschlussteil 2 verschweißt wurde, kann ein Verbindungsteil 30, welches entsprechend einem hier beschriebenen Anschlussteil oder formabweichend hiervon geformt sein kann, an dem Bolzen 22 befestigt, insbesondere verschraubt werden. Das Verbindungsteil 30 ist insbesondere ein Kabel, insbesondere wie es in den Fig. 1a-d beschrieben ist.

Das Verbindungsteil 30 hat eine Durchgangsöffnung 32. Mit der Durchgangsöffnung 32 wird das Verbindungsteil 30 auf den Bolzen 22, insbesondere den Bolzenschaft 28 im Bereich 28b aufgesteckt. Anschließend wird eine Mutter 34 an den Bolzen 22 angeschraubt. Beim Verschrauben presst die Mutter 34 das Verbindungsteil 30 gegen das stirnseitige Ende 18b der Hülse 12.

Der Bolzen 22 ist bevorzugt aus einem härteren Material geformt als die Hülse 12. Dies führt dazu, dass die Mutter 34 mit einem höheren Anzugsmoment verschraubt werden kann, als wenn der Bolzen 22 aus dem Werkstoff der Hülse 12 geformt wäre. Die Hülse 12 ist insbesondere aus einem Kupferwerkstoff oder Aluminiumwerkstoff und der Bolzen 22 aus einem Stahlwerkstoff.

Eine elektrische Verbindung zwischen dem Verbindungsteil 30 und dem Anschlussteil 2 erfolgt insbesondere über die Hülse 12. Der Bolzen 22 dient bevorzugt der mechanischen Fixierung des Verbindungsteils 30 an der Hülse 12, welche ihrerseits wiederum im Bereich des stirnseitigen Endes 18a stoffschlüssig mit dem Anschlussteil 2 gefügt ist.

### Bezugszeichenliste

- 2: Anschlussteil
- 4: Längsachse
- 6: Hochachse
- 8: Querachse
- 10: Anschlussbereich
- 12: Hülse
- 14: Längsachse
- 16: Durchgangsöffnung
- 18a, b: stirnseitiges Ende
- 20: Rücksprung
- 22: Bolzen
- 24: Längsachse
- 26: Bolzenkopf
- 28: Bolzenschaft
- 28a, b: Bereich
- 30: Verbindungsteil
- 32: Durchgangsöffnung
- 34: Mutter

## Patentansprüche

1. Verbindung umfassend,
- ein Anschlussteil (2),
- eine mit dem Anschlussteil (2) stoffschlüssig verbundene, eine in Längsrichtung (4) verlaufende Durchgangsöffnung (16) aufweisende Hülse (12) und
- einen mit der Hülse (12) verbundenen einen Bolzenschaft (28) und einen Bolzenkopf (26) aufweisenden Bolzen (22), wobei
- der Bolzen (22) mit seinem Bolzenschaft (28) in Längsrichtung (4) in der Durchgangsöffnung (16) der Hülse (12) verpresst ist,
- der Bolzen (22) mit seinem Bolzenkopf (26) in einem an einem stirnseitigen Ende der Hülse (12) angeordneten Rücksprung angeordnet ist, wobei
- die Hülse (12) mit ihrer an dem stirnseitigen Ende liegenden Stirnfläche stoffschlüssig mit dem Anschlussteil (2) verbunden ist, wobei,
- ein Verbindungsteil (30) mit einer Öffnung über den Bolzenschaft (28) gelegt ist und mit einer an dem Bolzenschaft (28) gelagerten Mutter an der Hülse (12) verklemmt ist, so dass das Verbindungsteil (30) mit dem zum Rücksprung distalen Ende der Hülse (12) unmittelbar in Kontakt ist
**dadurch gekennzeichnet,**
- **dass** das Anschlussteil (2), die Hülse (12), der Bolzen (22) und das Verbindungsteil (30) in einem gemeinsamen Gehäuse gekapselt sind, wobei das Anschlussteil (2) und das Verbindungsteil (30) feuchtigkeitsdicht aus dem Gehäuse heraus geführt sind.

2. Verbindung nach Anspruch 1,
**dadurch gekennzeichnet,**
- **dass** der Bolzen (22) mit seinem kragenförmig, radial nach außen auskragenden Bolzenkopf (26) zumindest teilweise umlaufend an einer umlaufenden Schulter in dem Rücksprung der Hülse (12) gelagert ist.

3. Verbindung nach Anspruch 1 oder 2,
**dadurch gekennzeichnet,**
- **dass** der an dem stirnseitigen Ende der Hülse (12) angeordnete Rücksprung die Durchgangsöffnung (16) der Hülse (12) umschließt.

4. Verbindung nach einem der vorangehenden Ansprüche,
**dadurch gekennzeichnet,**
- **dass** der Bolzenschaft (28) an einem zum Rücksprung distalen Ende der Hülse (12) mit seinem Schaftende aus der Durchgangsöffnung (16) heraus ragt.

5. Verbindung nach einem der vorangehenden Ansprüche,
**dadurch gekennzeichnet,**
- **dass** ein Schaftende des Bolzen (22) ein Gewinde aufweist, insbesondere dass das Gewinde bis in die Durchgangsöffnung (16) ragt.

6. Verbindung nach einem der vorangehenden Ansprüche,
**dadurch gekennzeichnet,**
- **dass** der Bolzenschaft (28) zumindest abschnittsweise gerändelt ist und der gerändelte Teil in Presspassung in der Durchgangsöffnung (16) eingepresst ist.

7. Verbindung nach einem der vorangehenden Ansprüche,
**dadurch gekennzeichnet,**
- **dass** der Bolzen (22) verdrehsicher in der Durchgangsöffnung (16) eingepresst ist.

8. Verbindung nach einem der vorangehenden Ansprüche,
**dadurch gekennzeichnet,**
- **dass** der Bolzenkopf (26) in Längsrichtung (4) mit einem Abstand zu der Stirnfläche in dem Rücksprung angeordnet ist.

9. Verbindung nach einem der vorangehenden Ansprüche,
**dadurch gekennzeichnet,**
- **dass** die Hülse (12) aus einem Kupferwerkstoff gebildet ist und/oder dass der Bolzen (22) aus Stahl gebildet ist.

10. Verbindung nach einem der vorangehenden Ansprüche,
**dadurch gekennzeichnet,**
- **dass** die Hülse mit der an dem stirnseitigen Ende liegenden Stirnfläche mit dem Anschlussteil rotationsreibverschweißt ist.

## Claims

1. Connection comprising
- a connecting part (2),
- a sleeve (12) connected to the connecting part (2) in a material-locking manner and having a through-opening (16) extending in the longitudinal direction (4), and
- a bolt (22) connected to the sleeve (12) and having a bolt shank (28) and a bolt head (26), wherein
- the bolt (22) is pressed with its bolt shank (28) in the longitudinal direction (4) into the through-opening (16) of the sleeve (12),
- the bolt (22) being arranged with its bolt head (26) in a recess arranged at an end face of the sleeve (12), wherein
- the sleeve (12) is connected in a material-locking manner to the connecting part (2) with its end face, wherein
- a connection part (30) with an opening is placed over the bolt shank (28) and is clamped to the sleeve (12) with a nut mounted on the bolt shank (28), so that the connection part (30) is in direct contact with the end of the sleeve (12) distal to the recess,
- **characterised in that**
- the connecting part (2), the sleeve (12), the bolt (22) and the connection part (30) are encapsulated in a common housing, wherein the connecting part (2) and the connecting part (30) are led out of the housing in a moisture-tight manner.

2. Connection according to claim 1,
**characterised in that**
- the bolt (22) with its collar-shaped bolt head (26) projecting radially outwards is at least partially supported circumferentially on a circumferential shoulder in the recess of the sleeve (12).

3. Connection according to claim 1 or 2,
**characterised in that**
- the recess arranged at the front end of the sleeve (12) surrounds the through-opening (16) of the sleeve (12).

4. Connection according to one of the preceding claims,
**characterised in that**
- the bolt shank (28) protrudes with its shaft end out of the through-opening (16) at a distal end of the sleeve (12) relative to the recess.

5. Connection according to one of the preceding claims,
**characterised in that**
- a shaft end of the bolt (22) has a thread, in particular that the thread protrudes into the through-opening (16).

6. Connection according to one of the preceding claims,
**characterised in that**
- the bolt shank (28) is knurled at least in sections and the knurled part is pressed into the through-opening (16) in a press fit.

7. Connection according to one of the preceding claims,
**characterised in that**
- the bolt (22) is pressed into the through-opening (16) in a manner that prevents it from turning.

8. Connection according to one of the preceding claims,
**characterised in that**
- the bolt head (26) is arranged in the longitudinal direction (4) at a distance from the end face in the recess.

9. Connection according to one of the preceding claims,
**characterised in that**
- the sleeve (12) is made of a copper material and/or the bolt (22) is made of steel.

10. Connection according to one of the preceding claims,
**characterised in that**
- the sleeve is rotationally friction welded to the connecting part with the end face.

## Revendications

1. Raccord comprenant
- une partie de raccord (2),
- une douille (12) reliée par liaison de matière à la partie de raccord (2) et comportant une ouverture de passage (16) s'étendant dans une direction longitudinale (4), et
- un boulon (22) relié à la douille (12) et ayant une tige de boulon (28) et une tête de boulon (26), où
- le boulon (22) est enfoncé avec sa tige de boulon (28) dans la direction longitudinale (4) dans l'ouverture de passage (16) de la douille (12),
- le boulon (22) est disposé avec sa tête de boulon (26) dans un évidement (14) situé à une extrémité de la douille (12), où
la douille (12) est reliée par liaison de matière avec la pièce de raccord (2) par sa surface frontale située à l'extrémité avant,
où
- une pièce de connexion (30) est enfichée avec une ouverture sur la tige de boulon (28) et est serrée sur la douille (12) à l'aide d'un écrou monté sur la tige de boulon (28), de sorte que la pièce de connexion (30) est en contact direct avec l'extrémité de la douille (12) éloignée de l'évidement
**caractérisé en ce**
- **que** l'élément de raccord (2), la douille (12), le boulon (22) et l'élément de connexion (30) sont encapsulés dans un boîtier commun, où l'élément de raccord (2) et l'élément de connexion (30) sortent du boîtier de manière étanche à l'humidité.

2. Raccord selon la revendication 1,
**caractérisé en ce**
- **que** le boulon (22) est soutenu avec sa tête de boulon (26) au moins partiellement sur son pourtour par un épaulement périphérique dans l'évidement de la douille (12) en forme de collerette saillant radialement vers l'extérieur.

3. Raccord selon la revendication 1 ou 2,
**caractérisé en ce**
- **que** l'évidement disposé à l'extrémité avant de la douille (12) entoure l'ouverture de passage (16) de la douille (12).

4. Raccord selon l'une des revendications précédentes,
**caractérisé en ce que**
- la tige du boulon (28) dépasse avec son extrémité de tige de l'ouverture de passage (16) à une extrémité distale de la douille (12) par rapport à l'évidement.

5. Raccord selon l'une des revendications précédentes,
**caractérisé en ce**
- **qu'**une extrémité de tige du boulon (22) a un filetage, en particulier que le filetage dépasse dans l'ouverture de passage (16).

6. Raccord selon l'une des revendications précédentes,
**caractérisé en ce**
- **que** la tige du boulon (28) est moletée au moins par sections et que la partie moletée est enfoncée dans l'ouverture de passage (16) par ajustement serré.

7. Raccord selon l'une des revendications précédentes,
**caractérisé en ce**
- **que** le boulon (22) est enfoncé dans l'ouverture de passage (16) de manière intournable.

8. Raccord selon l'une des revendications précédentes,
**caractérisé en ce**
- **que** la tête de boulon (26) est disposée dans le sens longitudinal (4) à distance de la face frontale dans l'évidement.

9. Assemblage selon l'une des revendications précédentes,
**caractérisé en ce**
- la douille (12) est formé en cuivre et/ou le boulon (22) est formé en acier.

10. Assemblage selon l'une des revendications précédentes,
**caractérisé en ce que**
- la douille est soudée à l'élément d'assemblage par soudage par friction rotative avec la face frontale à l'extrémité avant.
